# FASCICULE DE BREVET EUROPEEN

(11) **EP 0 148 058 B1**
(45) Date de publication et mention de la délivrance du brevet: **22.03.1989**
(21) Numéro de dépôt: 84402497.6
(22) Date de dépôt: 05.12.1984
(51) Int. Cl.: H01H 73/12

(54) **Disjoncteur miniature à tenue diélelectrique améliorée**
Miniaturlastschalter mit dielektrischen Eigenschaften
Miniature circuit breaker with improved dielectric characteristics

(30) Priorité: 26.12.1983 FR 8320899
(43) Date de publication de la demande: 10.07.1985
(73) Titulaire: MERLIN GERIN, F-38050 Grenoble Cédex (FR)
(72) Inventeur: Boillot, Louis, F-38050 Grenoble Cedex (FR); Mora, Gilbert, F-38050 Grenoble Cedex (FR); Roulet-Dubonnet, Jean-Pierre, F-38050 Grenoble Cedex (FR)
(74) Mandataire: Kern, Paul

(56) Documents cités:
- EP-A- 0 080 924
- GB-A- 905 639
- US-A- 2 733 312
- US-A- 3 842 376
- US-A- 3 953 812

## Description

L'invention est relative à un disjoncteur électrique miniature à boîtier moulé isolant ayant une chambre de formation d'arc, contenant une paire de contacts séparables, une chambre d'extinction d'arc communiquant avec la chambre de formation d'arc et une chambre de logement du mécanisme, séparée de la chambre de formation d'arc par une cloison isolante intermédiaire ayant une lumière rectangulaire de traversée du bras de support du contact mobile, ladite lumière étant allongée dans la direction de débattement dudit bras et délimitée latéralement par deux nervures isolantes de ladite cloison encadrant à faible jeu ledit bras et s'étendant jusqu'aux parois latérales du boîtier moulé.

Lors de la coupure d'un court-circuit, l'arc qui se développe dans la chambre de coupure dégage beaucoup de chaleur et dégrade les isolants à proximité desquels il passe. De plus, les racines d'arc arrachent des particules métalliques aux contacts et aux cornes d'arc. Les produits de dégradation, composés essentiellement de carbone, de métaux et d'oxydes se déposent de préférence sur les nervures et dans les angles, partout où le flux gazeux qui les entraîne est dévié par un obstacle. Ils se déposent en particulier sur la cloison intermédiaire entre la chambre de formation d'arc et la chambre contenant le mécanisme, laquelle cloison fait obstacle au passage des gaz vers le mécanisme du disjoncteur et impose une circulation des gaz et un déplacement de l'arc vers la chambre de coupure. Dans toutes les réalisations connues (documents US-A-3 842 376, GB-A-905 639), cette cloison à lumière s'étend au plus court entre les isolants côté contact fixe et les isolants côté contact mobile. Cette disposition a le défaut de créer une ligne privilégiée de cheminement entre le contact fixe et le contact mobile qui dégrade la tenue diélectrique de l'appareil.

La présente invention a pour but d'améliorer la tenue diélectrique du disjoncteur et elle est caractérisée en ce que lesdites nervures s'étendent au moins sur une partie de leur longueur dans la zone de séparation desdits contacts en position ouvert parallèlement aux lignes équipotentielles du champ électrique engendré à l'intérieur dudit boîtier dans ladite zone.

La partie de la cloison constituée par les nervures parallèles aux lignes équipotentielles est soumise à un gradient de potentiel nul, ce qui interdit toute amorce de cheminement le long des nervures de la cloison, même si celles-ci sont polluées par des dépôts susceptibles d'affecter la rigidité diélectrique.

La cloison à lumière peut être continue, les nervures se raccordant de part et d'autre par des parties arrondies aux parois de délimitation de la chambre de formation de façon à limiter au maximum l'ouverture de communication et de ce fait le volume de gaz susceptible de s'échapper de la chambre de formation vers la chambre du mécanisme. La cloison a dans ce cas une forme en S, dont la partie centrale est parallèle aux équipotentielles et dont les extrémités se raccordent aux pièces isolantes voisines respectivement du contact fixe et du contact mobile.

Si l'étanchéité requise est moins importante, il est possible de prévoir des discontinuités dans la cloison à lumière et plus particulièrement dans les parties d'extrémités coupant les lignes équipotentielles. Ces discontinuités augmentent la tenue diélectrique entre les contacts, mais au détriment de l'étanchéité.

La cloison à lumière peut être solidaire ou venir de moulage avec les coquilles constituant le boîtier moulé isolant. Cette cloison peut également appartenir ou être solidaire de joues de soufflage de l'arc disposées dans la chambre de formation d'arc, de manière à encadrer latéralement le contact mobile.

Le gain sur la tenue diélectrique après coupure des appareils peut atteindre 50% et dépend entre autres de l'épaisseur de la cloison à lumière, un éventuel cheminement ne pouvant se produire que par perforation de la cloison ou franchissement de cette dernière pour trouver un gradient de potentiel favorable à son développement. La forme particulière selon l'invention de la cloison à lumière est applicable à tous les appareils devant garantir un isolement galvanique, notamment dans les appareils subissant une pollution des matières isolantes. En empêchant tout cheminement on évite l'effet d'avalanche résultant de la décomposition en gaz des isolants exposés à ce cheminement.

D'autres avantages et caractéristiques ressortiront plus clairement de la description qui va suivre d'un mode de mise en oeuvre de l'invention, donné à titre d'exemple non limitatif et représenté aux dessins annexés, dans lesquels:
la figure 1 est une vue schématique d'un pôle d'un disjoncteur selon l'invention, la paroi latérale étant supposée enlevée;
la figure 2 est une coupe suivant la ligne II-II de la fig. 1;
la figure 3 est une vue partielle de la fig. 1, à échelle agrandie, montrant le contact mobile en position ouvert;
la figure 4 est une vue analogue à celle de la fig. 3, montrant les lignes équipotentielles et une variante de forme de la cloison à lumière selon l'invention.

Sur la figure 1, on reconnaît le pote d'un disjoncteur électrique miniature du type décrit dans le brevet français FR-A-2 468 202. Le pôle comporte un boîtier 10 en une matière isolante moulée ayant sur la face avant 12 une manette 14 de manoeuvre du disjoncteur, et sur les deux faces latérales étroites des bornes de connexion 16, 18.

A l'intérieur du boîtier 10 sont logés un contact fixe 22 qui coopère avec un contact mobile 20 monté à pivotement sur un axe 24. Le boîtier 10 comporte de plus un déclencheur thermique 26 et un déclencheur électromagnétique 28 susceptibles de provoquer en cas de surcharge ou de court-circuit une ouverture automatique des contacts 20, 22. Dans la partie inférieure du boîtier 10 est disposée une chambre de coupure 30 constituée par un empilage de tôles 32 s'étendant parallèlement à la face arrière 34 du boîtier 10. Des griffes de fixation 36 solidaires de la face arrière 34 sont susceptibles de coopérer avec un rail DIN symétrique du support d'une manière bien connue des spécialistes. A l'entrée de la chambre de coupure est disposée une chambre de formation d'arc 38 contenant le contact fixe 22 et le contact mobile 20. La chambre de formation d'arc 38 communique librement avec la chambre de coupure 30, le côté opposé étant délimité par une paroi isolante 40 le long de laquelle s'étend une corne d'arc 42 reliant le contact fixe 22 à la tôle d'extrémité 32 accolée à la face arrière 34. Entre la chambre de formation d'arc 38 et la chambre disposée dans la partie supérieure du boîtier 10 s'étend une cloison désignée par le repère général 44. La cloison 44 présente une lumière 48 de passage du bras 46 de support du contact mobile 20 pour permettre un libre débattement de ce dernier de la position fermée représentée à la fig. 1 à la position ouverte représentée à la fig.3. La cloison 44 limite les fuites de gaz engendrées par l'arc dans la chambre de formation 38 vers le mécanisme de façon à souffler l'arc de la chambre de formation 38 vers la chambre de coupure 30 où il s'éteint. En se référant à la fig. 2, on voit que la lumière 48 de la cloison 44 est délimitée latéralement par une paire de nervures 50, 52 encadrant à faible jeu le bras de contact 46. Dans l'exemple représenté sur la fig. 2, les nervures 50, 52 viennent de moulage avec les deux coquilles de constitution du boîtier moulé 10. La chambre de formation d'arc 38 est délimitée latéralement par une paire de joues 54, 56 avantageusement en matériau gazogène, qui confine avec le boîtier 10 des conduits de recircu- lation des gaz favorisant le déplacement de l'arc vers la chambre de coupure 30. Le déclencheur magnétique 28 comporte une culasse 58 dont une partie constitue la tôle d'extrémité de la chambre de coupure 30 ainsi qu'une tige métallique 60 coopérant avec le bras de contact mobile 46 pour extraire ce dernier vers la position d'ouverture. Un tel disjoncteur est bien connu des spécialistes et il est inutile de décrire plus en détail sa constitution ou son fonctionnement.

En position ouvert du disjoncteur, représentée sur les fig. 3 et 4, la tension est appliquée entre les contacts 20, 22, la corne d'arc 42 étant au potentiel du contact fixe 22, tandis que la culasse 58 et la tige d'extracteur 60 sont au potentiel du contact mobile 20, 46. Les lignes équipotentielles 68 entre ces pièces conductrices 22, 42; 20, 46, 58, 60 sont tracées sur la fig. 4. A proximité du contact fixe 22 est disposée la paroi isolante 40 appartenant au boîtier 10, une paroi isolante 62 du boîtier 10 s'étendant à l'arrière du contact mobile 20, 46 en position ouvert. Selon la présente invention, la cloison 44 à lumière 48 s'étend au moins sur une partie 70 de sa longueur parallèlement aux lignes équipotentielles 68. Dans le mode de réalisation selon la fig. 3, la cloison 44 en forme de haricot est séparée des parties isolantes 40, 62 par des discontinuités 64, 66 disposées dans la zone de la cloison coupant les lignes équipotentielles. Dans l'exemple représenté sur la fig. 4, la cloison 44 s'étend en continu entre la pièce isolante 40 du côté du contact fixe 22 et la pièce isolante 62 du côté du contact mobile 20 en ayant une forme générale en S. Il convient de noter que la forme arrondie des parties d'extrémités de la cloison 44 à lumière, raccordant la partie centrale 70, parallèle aux lignes équipotentielles, aux parois 40, 62 du boîtier 10 évite tout angle vif susceptible d'affecter la rigidité diélectrique. La cloison continue 44 selon la fig. 4 assure une meilleure étanchéité mais une tenue diélectrique inférieure à celle de la cloison à discontinuités 64, 66, représentée à la fig. 3. Il est clair que la cloison 44 peut être d'une forme différente, le point essentiel étant de comporter une partie parallèle ou sensiblement parallèle aux lignes équipotentielles. Cette partie parallèle aux lignes équipotentielles est avantageusement au niveau de l'ouverture 48, mais elle pourrait être au niveau des parties pleines de raccordement aux parois du boîtier 10.

Dans l'exemple représenté sur les figures, la cloison 44 vient de moulage avec le boîtier 10, mais il est clair qu'elle peut être constituée par des pièces rapportées supportées soit par des pièces métalliques, telles que la corne 42 et la culasse 58, soit par des pièces isolantes, telles que les joues 54, 56. La cloison 44 et plus particulièrement les nervures 50, 52 peuvent d'ailleurs appartenir aux joues 54, 56, l'étanchéité de l'interface entre les joues et les parois latérales 10 pouvant être assurée par un encastrement ou emboîtement d'une manière bien connue. La nature du matériau et l'épaisseur de la cloison 44 sont déterminées en fonction de la tenue diélectrique requise. Il est à noter que la forme particulière selon l'invention de la cloison 44 permet d'accroître la capacité d'isolement de tout appareil de coupure quelle que soit sa tension ou le type d'appareil. La présente invention a permis d'accroître la tenue diélectrique par une modification particulièrement simple n'affectant pas le coût de fabrication de l'appareil.

## Revendications

1. Disjoncteur électrique miniature à boîtier (10) moulé isolant ayant une chambre (38) de formation d'arc, contenant une paire de contacts (20, 22) séparables, une chambre (30) d'extinction d'arc communiquant avec la chambre (38) de formation d'arc et une chambre de logement du mécanisme, séparée de la chambre (38) de formation d'arc par une cloison (44) isolante intermédiaire ayant une lumière (48) rectangulaire de traversée du bras (46) de support du contact (20) mobile, ladite lumière (48) étant allongée dans la direction de débattement dudit bras (46) et délimitée latéralement par deux nervures (50, 52) isolantes de ladite cloison (44) encadrant à faible jeu ledit bras (46) et s'étendant jusqu'aux parois latérales du boîtier (10) moulé, caractérisé en ce que lesdites nervures (50, 52) s'étendent au moins sur une partie de leur longueur dans la zone de séparation desdits contacts (20, 22) en position ouvert parallèlement aux lignes équipotentielles du champ électrique engendré à l'intérieur dudit boîtier (10) dans ladite zone.

2. Disjoncteur électrique selon la revendication 1, caractérisé en ce que ladite cloison (44) à lumière (48) s'étend entre les parois (40, 62) isolantes de délimitation de la chambre (38) de formation respectivement du côté du contact (22) fixe et du côté du contact (20) mobile en position ouvert.

3. Disjoncteur électrique selon la revendication 1 ou 2, caractérisé en ce que la partie centrale de ladite cloison (44) à lumière (48) s'étend parallèlement aux équipotentielles, les parties d'extrémités se raccordant en arrondi aux parois (40, 62) isolantes de délimitation de la chambre (38) de formation pour constituer une cloison en forme deS.

4. Disjoncteur électrique selon la revendication 1, 2 ou 3, caractérisé en ce que ladite cloison (44) à lumière présente une ou plusieurs discontinuités (64, 66) dans sa et ses parties coupant lesdites lignes équipotentielles.

5. Disjoncteur électrique selon l'une quelconque des revendications précédentes, caractérisé en ce que ledit boîtier (10) comporte deux coquilles accolées, ladite cloison (44) à lumière venant de moulage avec lesdites coquilles.

6. Disjoncteur électrique selon la revendication 1, 2, 3 ou 4, caractérisé en ce que la chambre (38) de formation d'arc est délimitée latéralement par deux joues (54, 56) isolantes en forme de plaques encadrant ledit contact (20) mobile, ladite cloison (44) à lumière étant portée par lesdites plaques et se raccordant latéralement audit boîtier.

## Claims

1. Miniature electric circuit breaker with insulating moulded casing (10) having an arc formation chamber (38), containing a pair of separable contacts (20, 22), an arc extinction chamber (30) communicating with the arc formation chamber (38) and a chamber for the mechanism housing, separated from the arc formation chamber (38) by an intermediate insulating partition (44) having a rectangular slot (48) for the crossing of the support arm (46) of the moving contact (20), said slot (48) being elongated in the clearance direction of said arm (46) and laterally delimited by two insulating ribs (50, 52) of said partition (44) encircling said arm (46) with weak play and extending until the lateral walls of the moulded casing (10), characterized in that said ribs (50, 52) extend at least over a part of their length parallelly to the equipotential lines of the electric field generated inside said casing (10) in the separation zone of said contacts (20, 22) in open position.

2. Electric circuit breaker to claim 1, characterized in that said partition (44) with slot (48) extends between the insulating walls (40, 62) which delimit the formation chamber (38) on the side of the fixed contact (22) and on the side of the moving contact (20) in open position respectively.

3. Electric circuit breaker according to claim 1 or 2, characterized in that the central part of said partition (44) with slot (48) extends parallel to the equipotential lines, the end parts fitting together by round parts on insulating walls (40, 62) delimiting the formation chamber (38) in order to constitute an S-shaped partition.

4. Electric circuit breaker according to claim 1, 2 or 3, characterized in that said slot partition (44) presents one or several discontinuities (64, 66) in its part or parts crossing the equipotential lines.

5. Electric circuit breaker according to any of the former claims, characterized in that said casing (10) comprises two coupled shells, said slot partition (44) coming from moulding with said shells.

6. Electric circuit breaker according to claim 1, 2, 3 or 4, characterized in that the arc formation chamber (38) is laterally delimited by two insulating pole pieces (54, 56) in the form of plates encircling said moving contact (20), said slot partition (44) being carried by said plates and laterally fitting together to said casing.

## Patentansprüche

1. Elektrischer Miniaturschalter mit Guß-Isoliergehäuse (10) mit einer Lichtbogenentstehungskammer (38), die ein Paar trennbare Kontakte (20, 22 enthält, mit einer Lichtbogenlöschkammer (30), die mit der Lichtbogenentstehungskammer (38) verbunden ist, und mit einer Kammer zur Unterbringung des Mechanismus, die von der Lichtbogenentstehungskammer (38) durch eine Isolier-Zwischenwand (44) getrennt ist, mit einer rechtekkigen Öffnung (48) zum Durchlassen des Trägerarms (46) des beweglichen Kontaktes (20), wobei sich die genannte Öffnung (48) länglich in der Bewegungsrichtung des genannten Armes (46) erstreckt und seitlich von zwei Isolierrippen (50, 52) der genannten Trennwand (44) begrenzt wird, welche mit geringem Spiel den genannten Arm (46) umrahmen und sich bis zu den Seitenwänden des Gußgehäuses (10) erstrecken, dadurch gekennzeichnet, daß sich die genannten Rippen (50, 52) wenigstens mit einem Teil ihrer Länge in der Trennzone der genannten Kontakte (20, 22) erstrecken, parallel zu den äquipotentialen Linien des elektrischen Feldes, das im Innern des genannten Gehäuses (10) in der genannten Zone erzeugt wurde.

2. Elektrischer Schalter gemäß Anspruch 1, dadurch gekennzeichnet, daß sich die genannte Trennwand (44) mit Öffnung (48) zwischen den Isolierwänden (40, 62) zur Begrenzung der Lichtbogenentstehungskammer (38) auf der Seite des feststehenden Kontaktes (22) bzw. auf der Seite des beweglichen Kontaktes (20) in geöffneter Lage erstreckt.

3. Elektrischer Schalter gemäß Anspruch 1 oder 2, dadurch gekennzeichnet, daß sich der mittlere Teil der genannten Trennwand (44) mit Öffnung (48) parallel zu den äquipotentialen Linien erstreckt, wobei sich die Endteile abgerundet mit den Isolierwänden (40, 62) zur Begrenzung der Lichtbogenentstehungskammer (38) verbinden, um eine S-förmige Trennwand zu bilden.

4. Elektrischer Schalter gemäß Anspruch 1, 2 oder 3, dadurch gekennzeichnet, daß die genannte Trennwand (44) mit Öffnung eine oder mehrere Unterbrechungen (64, 66) in ihren Bereichen aufweist, die die genannten äquipotentialen Linien schneiden.

5. Elektrischer Schalter gemäß irgendeinem der vorhergehenden Ansprüche, dadurch gekennzeichnet, daß das genannte Gehäuse (10) zwei miteinander verbundene Schalen aufweist, wobei die genannte Trennwand (44) mit Öffnung mit den zwei genannten Schalen aus dem Guß kommt.

6. Elektrischer Schalter gemäß Anspruch 1, 2, 3 oder 4, dadurch gekennzeichnet, daß die Lichtbogenentstehungskammer (38) seitlich von zwei plattenförmigen Isolierbacken (54, 56) begrenzt ist, die den genannten beweglichen Kontakt (20) umrahmen, wobei die genannte Trennwand (44) mit Öffnung von den genannten Platten getragen wird und sich seitlich an das genannte Gehäuse anschließt.
